# EUROPÄISCHE PATENTSCHRIFT

(11) **EP 0 142 538 B1**
(45) Veröffentlichungstag und Bekanntmachung des Hinweises auf die Patenterteilung: **27.07.1988**
(21) Anmeldenummer: 84901993.0
(22) Anmeldetag: 15.05.1984
(51) Int. Cl.: B65H 1/02

(54) **REIBVEREINZELER**
FRICTION SEPARATION DEVICE
DISPOSITIF DE SEPARATION PAR FRICTION

(30) Priorität: 17.05.1983 DE 3317863
(43) Veröffentlichungstag der Anmeldung: 29.05.1985
(73) Patentinhaber: Licentia Patent-Verwaltungs-GmbH, 60596 Frankfurt (DE)
(72) Erfinder: FRANK, Werner, D-7752 Reichenau 2 (DE)
(74) Vertreter: Schulze, Harald Rudolf, Dipl.-Ing.
(86) Internationale Anmeldenummer: EP8400144
(87) Internationale Veröffentlichungsnummer: WO8404517

(56) Entgegenhaltungen:
- DE-A- 2 736 337
- FR-A- 2 378 706
- IBM TECHNICAL DISCLOSURE BULLETIN, vol. 19, no.2, July 1976 (New York, USA), T.L. JOHNSON et al.:"Edge feed loader for mail transport", pages 623-624

## Beschreibung

Die Erfindung bezieht sich auf einen Reibvereinzeler gemäß dem Oberbegriff des Patentanspruchs 1. Ein solcher Reibvereinzeler ist beispielsweise bekannt aus der DE-A1-27 36 337. Ein hiermit vergleichbarer Vereinzeler von flachen Postsendungen (Briefen und Postkarten) unterschiedlicher Dicke und Länge ist bekannt aus « IBM Technical Disclosure Bulletin •, Juli 1976, Seiten 623 bis 624. Als Stützorgane besitzt dieser Vereinzeler allerdings keine Rolle(n), sondern eine gegen den Stapel angefederte Platte, die beim Sendungsabzug über die gesamte Plattenlänge infolge gleitender Reibung hemmend auf die Gleichmäßigkeit des Abzugs einwirkt. Diese Gleichmäßigkeit ist bei der rollenden und daher wesentlich kleineren Reibung von Stützrollen des erstgenannten bekannten Vereinzelers zwar erheblich besser gewährleistet, was einen fortlaufenden Abtransport der abgezogenen Sendungen mit kleineren Lücken zwischen denselben ermöglicht, aber in der Praxis bei ungleich dicken Sendungen hinsichtlich Störfällen nicht voll befriedigend.

Der Erfindung liegt die Aufgabe zugrunde, einen Reibvereinzeler für Briefe aller Arten bis zu einer vorgegebenen Größe und Dicke anzugeben, der den Stand der Technik dahingehend verbesssert, daß die Abzugseinrichtung auch bei ungleich dicken Sendungen störunanfälliger arbeitet.

Die erfindungsgemäße Lösung dieser Aufgabe ist den Patentansprüchen 1 und 2 in Alternativfassung entnehmbar. Die weiteren Ansprüche beinhalten Merkmale von Weiterbildungen der Erfindung.

Vorteilhaft kann durch die Erfindung auch dann eine störungsfreie Vereinzelung der Sendungen vorgenommen werden, wenn diese Sendungen in sich Dickenunterschiede von mehreren Millimetern zwischen ihrer oberen und unteren Längskante und, in Laufrichtung der Sendung gesehen, zwischen vorderer und hinterer Querkante aufweisen. Besonders kritisch sind nämlich beim Vereinzeln Sendungen, die an der hinteren Querkante dicker als an der vorderen Querkante sind, weil sich bei diesen Sendungen der Stapeldruck zwischen den Stützrollen und dem Stapel aufbaut und nicht - wie für die einwandfreie Funktion erforderlich - zwischen dem Stapel und den Abzugbändern, wodurch die Reibkraft zwischen den Sendungen und den Abzugbändern sinkt, was zur Folge hat, daß durch den entstehenden Schlupf die Lücken zwischen den Sendungen größer werden und sich die Abzugleistung infolgedessen verringert. In Extremfällen werden gar keine Sendungen mehr abgezogen, so daß die Abzugeinrichtung blockiert wird.

Anhand der Abbildungen werden im folgenden vorteilhafte Ausführungsbeispiele und Weiterbildungen der Erfindung näher beschrieben. Hierbei zeigen
Fig. 1 einen üblichen Reibvereinzeler in Prinzipdarstellung.
Fig. 2 einen Reibvereinzeler nach der Erfindung mit angefederten Stützrollen im Sinne des Patentanspruchs 1.
Fig. 3 einen Reibvereinzeler nach der Erfindung mit angefederten Stützrollen im Sinne des Patentanspruchs 2.
Fig. 4 einen Reibvereinzeler nach der Erfindung mit einer angefederten Stützrolle und einer angefederten Schwinge, deren Rolle angetrieben ist, im Sinne des Patentanspruchs 3.
Fig. 5 einen Reibvereinzeler nach der Erfindung gemäß fig. 2 und 3 in der dort durch Pfeile angegebenen Blickrichtung.
Fig. 6 einen Reibvereinzeler nach der Erfindung gemäß fig. 4 in der dort durch Pfeile angegebenen Blickrichtung.
Fig. 1 ist die sich selbst erläuternde, dem Fachmann bekannte Draufsicht eines üblichen Reibvereinzelers mit in Verbindung mit der Erfindung zweckmäßigen Merkmalen. Er besteht im wesentlichen aus mehreren parallel laufenden, übereinander angeordneten Abzugbändern, mechanischen Abstreifern und einer Steuerung.

Die Abzugbänder sind mit einem Material mit hohem Reibwert belegt.

Die dem Briefstapel benachbarte, allen Abzugbändern gemeinsame Umlenkrolle ist auf einer Schwinge gelagert ; die Achse der ebenfalls allen Abzugbändern gemeinsamen Antriebsrolle bildet den Drehpunkt dieser Schwinge.

Die Schwinge steuert gleichzeitig den Vorschub des Grundbandes, welches den Sendungsstapel der Abzugseinrichtung zuführt.

Die mechanischen Abstreifer sind der Höhe nach so angeordnet, daß sie zwischen die Abzugbänder greifen, also nicht mit den Abzugbändern in Berührung kommen. Hierdurch wird ein Verschleiß vermieden, wenn sich bei laufenden Abzugbändern kein Brief vor den Abstreifern befindet.

An den Ausgang der Abzugseinrichtung ist ein kurzes Stück Förderstrecke angeschlossen. Eine Eingangsrolle dieser Förderstrecke ist zur Erzielung einer sicheren Mitnahme verschieden dicker Sendungen auf einer Schwinge gelagert und an die Gegenrolle angefedert.

Im Bereich Ausgang Abzugseinrichtung-Eingang Förderstrecke befinden sich Lichtschranken DZ1, Ü-Li und DZ2, die von den vorbeilaufenden Sendungen verdunkelt werden. Die Lichtschrankensignale werden einer Steuerschaltung zugeführt, welche die Abzugbänder so startet und stoppt, daß beim Abzug die gewünschte Lücke zwischen den Sendungen entsteht. Diese Lücke kann durch den Abstand DZ1-DZ2 eingestellt werden.

Durch die spezielle Anordnung der Lichtschranken und Auslegung der Steuerung werden beim Abziehen Einstapel-Ungenauigkeiten (Vorderkantenversatz im Stapel) ausgeglichen. Damit wird eine besonders kleine Lückentoleranz erreicht.

Der Grundaufbau des Reibvereinzelers nach fig. 2 entspricht bis auf seine erfinderischen Ergänzungen gemäß Patentanspruch 1 weitgehend demjenigen gemäß der Abbildung der DE-A1-27 36 337. Hierbei bedeuten:
1 Abzugsschwinge
2 Abstreifer
3 Transportstrecke (ständig laufend)
4 Anschlagkante des Stapels
5 angefederte Stützrolle
6 angefederte Stützrolle
7 Grundband
8 Sendungsstapel
9 Zugfeder (2 Stück)
10 Mikro-Schalter
11 Exzenter-Scheibe zum Einstellen

Wesentlich für die Erfindung des Reibvereinzelers nach fig. 2 ist, daß zumindest eines der Stützorgane, im Beispielsfall die Stützrolle 5, federnd gegen den Stapel 8 angelegt ist. Vorzugsweise ist auch das zweite Stützorgan, im Beispielsfall die Stützrolle 6, gegen diesen Stapel federnd angelegt. Hierzu dienen die eingezeichneten Schwingen, die grundsätzlich im Sinne des Patentanspruchs 1 getrennte Andruckfedern 9 aufweisen können, die im Sinne des Patentanspruchs 2 jedoch - wie in fig. 3 gezeigt - über eine Parallelogrammkonstruktion, welche mittels Exzentern 11 einstellbar ist, an eine gemeinsame Feder 12 (Zugfeder) angeschlossen sind.

Der Vorschub des Grundbandes 7 wird zweckmäßigerweise durch Schalter S2 und S3 parallel zum Schalter S1 der Abzugschiene gesteuert.

Von besonderem Vorteil ist es, wenn in Weiterbildung der Erfindung das zweite Stützorgan - entsprechend dem Ausführungsbeispiel der Erfindung gemäß fig. 4 die Rolle 1.3 mit zugehöriger Feder 14 - in Abzugrichtung der Sendungen selbst angetrieben wird, beispielsweise durch einen eigenen, d. h. separaten Motor oder durch mechanische Kupplung mit dem Antrieb des Abzugorgans 1. Werden bei diesem Ausführungsbeispiel der Erfindung gemäß fig. 4 ungleichmäßig gefüllte Sendungen, deren hintere Querkante dicker ist als ihre vordere Querkante, gegen die Stützrolle gedrückt, so schiebt die Rolle 13 diese Sendung in Abzugsrichtung und verhindert damit den oben erwähnten schädlichen Schlupf, da die Lücken zwischen den einander folgenden Sendungen ansonsten größer werden oder aber sogar die Abzugseinrichtung blockiert. Bei zunehmendem Stapeldruck weicht die Stützrolle, die ja federnd gegen den Stapel drückt, aus, so daß der Stapeldruck konstant bleibt.

In fig. 5 (Schnittbild der fig. 2 und 3) bedeuten 16 ein verstellbarer Fuß und 17 eine Grundplatte der Stützrollen 5 bzw. 6.

Sehr zweckmäßig ist es, die angetriebene Rolle 13 mit einer Überholkupplung 22 auszustatten (fig. 6), welche bei Übernahme der jeweiligen Sendung durch die Abzugbänder eine Anpassung der Drehung der Rolle 13 an die Abzuggeschwindigkeit ermöglicht.

## Patentansprüche

1. Reibvereinzeler zum Vereinzeln von flachen Sendungen unterschiedlicher Länge wie Briefen, Belegen und dergleichen aus einem Stapel (8) mit einem in Förderrichtung umlaufenden Abzugsorgan (1), welches durch Reibung auf den in Abzugsrichtung weisenden vorderen Teil der jeweils anliegenden Sendung einwirkt, mit einer mit dem Abzugsorgan einen Durchlaßspalt für die Sendungen bildenden Leitwand (4) für die Vorderkanten der gestapelten Sendungen, mit einem durch mindestens eine Rolle (5) gebildeten ersten Stützorgan für den Stapel im Bereich des hinteren Teils der Sendungen, welches in der Ebene des vorderen Teils einer anliegenden Sendung angeordnet ist und den Stapel an einer Stelle stützt, deren Abstand von der Leitwand kleiner ist als die Länge der kürzesten Sendungen, und mit einem durch mindestens eine Rolle (6) gebildeten zweiten Stützorgah, welches den Stapel an einer Stelle stützt, die vor der genannten Ebene liegt und deren Abstand von der Leitwand so groß ist, daß dort nur lange Sendungen gestützt werden, dadurch gekennzeichnet, daß zumindest eines der Stützorgane, vorzugsweise beide der Stützorgane, - bei Anfederung beider Stützorgane jeweils mittels getrennter Federn (9) - federnd gegen den Stapel angelegt ist.

2. Reibvereinzeler zum Vereinzeln von flachen Sendungen unterschiedlicher Länge wie Briefen, Belegen und dergleichen aus einem Stapel (8) mit einem in Förderrichtung umlaufenden Abzugsorgan (1), welches durch Reibung auf den in Abzugsrichtung weisenden vorderen Teil der jeweils anliegenden Sendung einwirkt, mit einer mit dem Abzugsorgan einen Durchlaßspalt bildenden Leitwand (4) für die Vorderkanten der gestapelten Sendungen, mit einem durch mindestens eine Rolle (5) gebildeten ersten Stützorgan für den Stapel im Bereich des hinteren Teils der Sendungen, welches in der Ebene des vorderen Teils einer anliegenden Sendung angeordnet ist und den Stapel an einer Stelle stützt, deren Abstand von der Leitwand kleiner ist als die Länge der kürzesten Sendungen, und mit einem durch mindestens eine Rolle (6) gebildeten zweiten Stützorgan, welches den Stapel an einer Stelle stützt, die vor der genannten Ebene liegt und deren Abstand von der Leitwand so groß ist, daß dort nur lange Sendungen gestützt werden, dadurch gekennzeichnet, daß beide der Stützorgane - mittels einer gemeinsamen Feder (12) - federnd gegen den Stapel angelegt sind.

3. Reibvereinzeler nach Anspruch 1 oder 2, dadurch gekennzeichnet, daß das zweite Stützorgan zumindest eine in Abzugsrichtung angetriebene Rolle (6) federnd (14) gegen den Stapel anlegt.

4. Reibvereinzeler nach Anspruch 3, dadurch gekennzeichnet, daß das zweite Stützorgan seine zumindest eine Rolle (6) mittels einer Schwinge (13) an den Stapel federnd anlegt.

5. Reibvereinzeler nach Anspruch 3 oder 4, dadurch gekennzeichnet, daß zum Antrieb der zumindest einen Rolle (6) des zweiten Stützorgans ein separater Motor (19) oder eine mechanische Kupplung mit dem Antrieb des Abzugsorgans vorgesehen sind.

6. Reibvereinzeler nach einem der Ansprüche 3 bis 5, dadurch gekennzeichnet, daß die zumindest eine angetriebene Rolle mit einer Überholkupplung (22) (« Freilauf ») ausgestattet ist.

7. Reibvereinzeler nach einem der Ansprüche 2 bis 6, dadurch gekennzeichnet, daß beide der Stützorgane mittels Schwingen (13) gegen den Stapel angelegt sind und daß die gemeinsame Feder (12) auf die Schwingen über eine mittels Exzentern (11) einstellbare Parallelogrammkonstruktion einwirkt.

8. Reibvereinzeler nach einem der Ansprüche 1 bis 7, dadurch gekennzeichnet, daß das Abzugsorgan ein oder mehrere Abzugsbänder enthält, die über eine feststehende Rolle gesteuert angetrieben werden (z. B. mit Kupplung und Bremse) und deren zweite Rolle auf einer beweglichen Schwinge (1) angeordnet ist, so daß bei der Beschleunigung der Abzugsbänder ein erhöhter Druck auf die abzuziehende Sendung ausgeübt wird.

9. Reibvereinzeler nach Anspruch 8 mit mindestens zwei Abzugsbändern, dadurch gekennzeichnet, daß zwischen den Abzugsbändern Abstreifer (2) vorgesehen sind, die nachfolgende Sendungen zurückhalten, indem sie zwischen die Abzugsbänder greifen, ohne dieselben zu berühren.

10. Reibvereinzeler nach Anspruch 9, dadurch gekennzeichnet, daß die Abstreifer (2) bei Nichtvorhandensein eines abzuziehenden Gegenstandes auf Nachstellhebel abstützen, deren Position sich automatisch - abhängig von der Dicke des Abzugsbandes (Verschleißzustand) - einstellen.

11. Reibvereinzeler nach Anspruch 8, 9 oder 10, dadurch gekennzeichnet, daß die Eintauchtiefe der Schwinge (1) beim Abzug durch einen Fühler festgestellt wird und bei Überschreiten eines Grenzwertes die Antriebseinrichtung zum Transport des Zuführstapels eingeschaltet wird.

## Claims

1. Frictional singling device, for the singling of flat consignments of different lengths such as letters, documents and the like from a stack (8), with an offtake organ (1), which circulates in conveying direction and acts through friction on that part of the respectively presented consignment, which faces forward in offtake direction, with a guide wall (4), which with the offtake organ forms a passage gap for the consignments, for the front edges of the stacked consignments, with a first support organ for the stack in the region of the rear part of the consignments, which organ is formed by at least one roller (5), is arranged in the plane of the forward part of a presented consignment and which supports the stack at a place, the spacing of which from the guide wall is smaller than the length of the shortest consignments, and with a second support organ, which is formed by at least one roller (6) and supports the stack at a place, which lies in front of the named plane and the spacing of which from the guide wall is so great that only long consignments are supported there, characterised thereby, that at least one of the support organs is, preferably both of the support organs are laid resiliently against the stack, both support organs each being resiliently urged by means of respective separate springs (9).

2. Frictional singling device, for the singling of flat consignments of different lengths such as letters, documents and the like from a stack (8), with an offtake organ (1), which circulates in conveying direction and acts through friction on that part of the respectively presented consignment, which faces forward in offtake direction, with a guide wall (4), which with the offtake organ forms a passage gap, for the front edges of the stacked consignments, with a first support organ for the stack in the region of the rear part of the consignments, which organ is formed by at least one roller (5), is arranged in the plane of the forward part of a presented consignment and which supports the stack at a place, the spacing of which from the guide wall is smaller than the length of the shortest consignments, and with a second support organ, which is formed by at least one roller (6) and supports the stack at a place, which lies in front of the named plane and the spacing of which from the guide wall is so great that only long consignments are supported there, characterised thereby, that both of the support organs are laid resiliently against the stack by means of a common spring (12).

3. Frictional singling device according to claim 1 or 2, characterised thereby, that the second support organ lays at least one roller (6), which is driven in offtake direction, resiliently (14) against the stack.

4. Frictional singling device according to claim 3, characterised thereby, that the second support organ lays its at least one roller (6) resiliently against the stack by means of a rocker (13).

5. Frictional singling device according to claim 3 or 4, characterised thereby, that a separate motor (19) or a mechanical coupling with the drive of the offtake organ is provided for the drive of the at least one roller (6) of the second support organ.

6. Frictional singling device according to one of the claims 3 to 5, characterised thereby, that the at least one driven roller is equipped with an over-running clutch (22) ("freewheel").

7. Frictional singling device according to one of the claims 2 to 6, characterised thereby, that both of the support organs are laid against the stack by means of rockers (13) and that the common spring (12) acts on the rockers by way of a parallelogram construction settable by means of eccentrics.

8. Frictional singling device according to one of the claims 1 to 7, characterised thereby, that the offtake organ contains one or more offtake belts, which is or are controlledly driven (for example by clutch and brake) by way of a stationary roller and the second roller of which is arranged on a movable rocker (1) so that an increased pressure is exerted on the consignment to be drawn off during the acceleration of the offtake belts.

9. Frictional singling device according to claim 8, with at least two offtake belts, characterised thereby, that strippers (2) are provided between the offtake belts and hold back following consignments in that they engage between the offtake belts without touching the same.

10. Frictional singling device according to claim 9, characterised thereby, that the strippers (2), in the absence of an article to be drawn off, bear on resetting levers, the positions of which set themselves automatically in dependence on the thickness of the offtake belt (state of wear).

11. Frictional singling device according to claim 8, 9 or 10, characterised thereby, that the depth of entry of the rocker (1) during offtake is ascertained by a feeler and the drive equipment for the transport of the feed stack is switched on when a limit value is being exceeded.

## Revendications

1. Dispositif de séparation par friction pour retirer un à un d'une pile (8) des objets de correspondance plats de différentes longueurs, tels que lettres, documents et analogues, comprenant un organe d'enlèvement (1) circulant dans le sens de transport et agissant par frottement sur la partie avant, orientée dans la direction d'enlèvement, de l'objet appliqué contre cet organe, une paroi de guidage (4) pour les bords avant des objets empilés, paroi qui forme avec l'organe d'enlèvement une fente pour le passage des objets, un premier organe d'appui, formé par au moins un galet (5), pour la pile dans la zone de la partie arrière des objets, premier organe d'appui qui est disposé dans le plan de la partie avant d'un objet appliqué contre l'organe d'enlèvement et qui appuie la pile à un endroit dont l'éloignement de la paroi de guidage est plus petit que la longueur des objets les plus courts, ainsi qu'un second organe d'appui, formé par au moins un galet (6), qui appuie la pile à un endroit situé devant le plan mentionné et dont l'éloignement de la paroi de guidage est si grand qu'il appuie seulement des objets longs, caractérisé en ce que l'un au moins des organes d'appui, de préférence les deux organes d'appui - en cas d'application élastique des deux organes d'appui par des ressorts (9) séparés - est appliqué ou sont appliqués élastiquement contre la pile.

2. Dispositif de séparation par friction pour retirer un à un d'une pile (8) des objets de correspondance plats de différentes longueurs, tels que lettres, documents et analogues, comprenant un organe d'enlèvement (1) circulant dans le sens de transport et agissant par frottement sur la partie avant, orientée dans la direction d'enlèvement, de l'objet appliqué contre cet organe, une paroi de guidage (4) pour les bords avant des objets empilés, paroi qui forme avec l'organe d'enlèvement une fente pour le passage des objets, un premier organe d'appui, formé par au moins un galet (5), pour la pile dans la zone de la partie arrière des objets, premier organe d'appui qui est disposé dans le plan de la partie avant d'un objet appliqué contre l'organe d'enlèvement et qui appuie la pile à un endroit dont l'éloignement de la paroi de guidage est plus petit que la longueur des objets les plus courts, ainsi qu'un second organe d'appui, formé par au moins un galet (6), qui appuie la pile à un endroit situé devant le plan mentionné et dont l'éloignement de la paroi de guidage est si grand qu'il appuie seulement des objets longs, caractérisé en ce que les deux organes d'appui sont appliqués élastiquement contre la pile au moyen d'un ressort commun (12).

3. Dispositif selon la revendication 1 ou 2, caractérisé en ce que le second organe d'appui produit l'application élastique (14) contre la pile d'au moins un galet (6) qui est entraîné en rotation dans le sens de l'enlèvement.

4. Dispositif selon la revendication 3, caractérisé en ce que le second organe d'appui produit l'application élastique contre la pile de son galet (6), de son rouleau ou de ses galets, au moyen d'un bras oscillant (13).

5. Dispositif selon la revendication 3 ou 4, caractérisé en ce qu'un moteur séparé (19) ou un accouplement mécanique avec l'entraînement de l'organe d'enlèvement est prévu pour l'entraînement en rotation du galet (6), du rouleau ou des galets du second organe d'appui.

6. Dispositif selon une des revendications 3 à 5, caractérisé en ce que le galet, le rouleau ou les galets est ou sont équipé(s) d'un accouplement de rattrapage (22) (« roue libre »).

7. Dispositif selon une des revendications 2 à 6, caractérisé en ce que les deux organes d'appui sont appliqués contre la pile au moyen de bras oscillants (13) et que le ressort commun (12) agit sur les bras oscillants par l'intermédiaire d'un système à parallélogramme qui est réglable au moyen d'excentriques (11).

8. Dispositif selon une des revendications 1 à 7, caractérisé en ce que l'organe d'enlèvement comporte une ou plusieurs bandes d'enlèvement qui sont amenées à circuler autour d'un rouleau monté rotatif en un point fixe et entraîné en rotation de façon contrôlée (par exemple à l'aide d'un embrayage et d'un frein) et autour d'un second rouleau monté sur un bras oscillant (1), l'agencement étant tel que, en cas d'accélération des bandes d'enlèvement, une pression accrue est exercée sur l'objet à retirer de la pile.

9. Dispositif selon la revendication 8, comprenant au moins deux bandes d'enlèvement, caractérisé en ce que des éléments de retenue ou de garde (2) sont prévus entre les bandes d'enlèvement pour retenir les objets suivants, du fait que ces éléments avancent entre les bandes d'enlèvement, sans les toucher.

10. Dispositif selon la revendication 9, caractérisé en ce que les éléments de retenue (2) prennent appui sur des leviers réajustables en cas d'absence d'un objet à retirer, leviers dont la position est ajustable automatiquement en fonction de l'épaisseur (de l'état d'usure) des bandes d'enlèvement.

11. Dispositif selon la revendication 8, 9 ou 10, caractérisé en ce que la profondeur d'enfoncement du bras oscillant (1) lors du retrait est détectée par un capteur et qu'un dispositif d'entraînement pour le transport de la pile d'alimentation est mis en marche lorsque cette profondeur d'enfoncement dépasse une valeur limite.
